# EUROPÄISCHE PATENTSCHRIFT

(11) **EP 2 357 354 B1**
(45) Veröffentlichungstag und Bekanntmachung des Hinweises auf die Patenterteilung: **25.04.2018**
(21) Anmeldenummer: 11151136.6
(22) Anmeldetag: 17.01.2011
(51) Int. Cl.: F02M 59/10, F02M 63/02, F02M 55/02, F02M 69/46, F02M 59/02, F02M 59/16

(54) **Hydrauliksystem und Kraftstoffeinspritzsystem für eine Brennkraftmaschine**
Hydraulic system and fuel injection system for a combustion engine
Système hydraulique et système d'injection de carburant pour moteur à combustion interne

(30) Priorität: 17.02.2010 DE 102010002033
(43) Veröffentlichungstag der Anmeldung: 17.08.2011
(73) Patentinhaber: Robert Bosch GmbH, 70442 Stuttgart (DE)
(72) Erfinder: Boltz, Joachim, 71701, Schwieberdingen (DE)

(56) Entgegenhaltungen:
- DE-A1- 4 401 083
- DE-A1-102007 062 176
- DE-A1-102008 011 677
- US-A1- 2005 115 544
- US-A1- 2007 277 783

## Beschreibung

### Stand der Technik

Die Erfindung betrifft ein Kraftstoffeinspritzsystem für eine Brennkraftmaschine mit einem Hydrauliksystem nach dem Oberbegriff des Anspruchs 1.

Ein derartiges Hydrauliksystem ist aus der DE 10 2007 010 495 A1 der Anmelderin bekannt. Bei dem bekannten, als Kraftstoffeinspritzsystem für eine Brennkraftmaschine ausgebildeten Hydrauliksystem kann es in einer Variante vorgesehen sein, dass eine Hochdruckförderpumpe Kraftstoff in einen Kraftstoffzwischenspeicher fördert, der seinerseits mit einer Druckverstärkungseinrichtung gekoppelt ist, die den Kraftstoff unter weiterer Druckerhöhung in einen zweiten Hochdruckspeicher, der insbesondere als sogenanntes Rail ausgebildet ist, fördert. Hierbei ist die Druckverstärkungseinrichtung mit einem für zwei Kompressionsräume wirkenden Druckkolben ausgestattet, sodass kontinuierlich eine Förderung des Kraftstoffes in den zweiten Hochdruckspeicher erfolgen kann.

Derartige, eine Druckverstärkungseinrichtung aufweisende Kraftstoffeinspritzsysteme werden insbesondere bei höheren Systemdrücken (gemeint sind hier Systemdrücke höher als 3000 bar) aus Effizienz- und Festigkeitsgründen eingesetzt. Die bekannten derartigen Systeme sind bezüglich des Druckabbaus meist so ausgelegt, dass der Druckabbau über die mit Leckage behafteten Injektoren des Kraftstoffeinspritzsystems erfolgt. Mit anderen Worten gesagt bedeutet dies, dass die Druckabbaugeschwindigkeit von den Leckagemengen der Injektoren abhängen. Es gibt Betriebszustände einer Brennkraftmaschine bzw. eines Kraftstoffeinspritzsystems, bei denen relativ hohe Druckabbaugeschwindigkeiten erwünscht sind. Zum einen aus Sicherheitsgründen, insbesondere nach dem Ausschalten des Motors und zum anderen aus Komfortgründen, da bei einem Wechsel von großer zu kleiner Last der relativ hohe Druck teilweise aus Geräuschgründen niedriger eingeregelt werden sollte. Passiert dies nicht, ist in der Teillast ein relativ hohes Geräuschniveau zu verzeichnen. Auf der anderen Seite sind die Injektoren aus Systemeffizienzgründen auf eine möglichst geringe Leckage ausgebildet, sodass es immer schwieriger wird, bei den genannten Betriebszuständen eine genügend hohe Druckabbaugeschwindigkeit zu erreichen.

Aus der DE 44 01 083 A1 ist darüber hinaus ein Hydrauliksystem bekannt mit einem Hochdruckspeicher, ebenso aus der DE 10 2007 062 176 A1. Aus der DE 10 2008 011 677 A1 ist weiterhin eine Prüfeinrichtung für ein Kraftstoffeinspritzsystem bekannt, das ebenfalls einen Hochdruckspeicher umfasst.

### Offenbarung der Erfindung

Ausgehend von dem dargestellten Stand der Technik liegt der Erfindung die Aufgabe zugrunde, ein Kraftstoffeinspritzsystem für eine Brennkraftmaschine mit einem erfindungsgemäßen Hydrauliksystem nach dem Oberbegriff des Anspruchs 1 derart weiterzubilden, dass eine erhöhte Druckabbaugeschwindigkeit erreicht werden kann. Diese Aufgabe wird bei einem Hydrauliksystem mit den Merkmalen des Anspruchs 1 gelöst. Der Erfindung liegt dabei die Idee zugrunde, durch eine Druckreduzierungseinrichtung, die mit dem zweiten Hochdruckspeicher gekoppelt ist, gezielt und schnell den gewünschten Druckabbau zu ermöglichen. Der Druckabbau geschieht somit hauptsächlich nicht über den bzw. die mit dem zweiten Hochdruckspeicher gekoppelten Verbraucher, sondern über die (separate) Druckreduzierungseinrichtung. Daher kann der wenigstens eine Verbraucher hinsichtlich seiner Leckage optimiert bzw. minimiert werden. Das Druckmittel ist Kraftstoff und der wenigstens eine Verbraucher ein Injektor zum Einspritzen von Kraftstoff in einen Brennraum der Brennkraftmaschine. Als Brennkraftmaschine sind hierbei insbesondere selbstzündende Brennkraftmaschinen (Dieselmotoren) in Nutzfahrzeugen oder Personenkraftfahrzeugen vorgesehen. Außerdem ist die Druckreduzierungseinrichtung zwischen den beiden Hochdruckspeichern angeordnet und führt vom zweiten Hochdruckspeicher rückströmenden Kraftstoff in den ersten Hochdruckspeicher ab. Eine derartige Anordnung hat den Vorteil, dass der Wirkungsgrad des Gesamtsystems relativ hoch ist, da der rückgeführte Kraftstoff bei einer erneuten Förderung lediglich von dem Druckniveau des ersten Hochdruckspeichers mittels der Druckverstärkungseinrichtung auf das Druckniveau des zweiten Hochdruckspeichers gebracht werden muss.

Vorteilhafte Weiterbildungen des erfindungsgemäßen Kraftstoffeinspritzsystems für eine Brennkraftmaschine sind in den weiteren Ansprüchen angegeben. In den Rahmen der Erfindung fallen sämtliche Kombinationen aus zumindest zwei von in den Ansprüchen, der Beschreibung und/oder den Figuren offenbarten Merkmalen.

Um einen relativ einfachen Aufbau der Druckreduzierungseinrichtung zu ermöglichen, die darüber hinaus einen besonders sicheren Betrieb gewährleistet, ist es in einer konstruktiven Ausgestaltung der Erfindung vorgesehen, dass die Druckreduzierungseinrichtung als zwischen zwei Stellungen schaltbares Überströmventil ausgebildet ist.

In einer weiteren Ausgestaltung der Erfindung wird vorgeschlagen, dass die Druckreduzierungseinrichtung beim Überschreiten eines bestimmten Druckverhältnisses zwischen den beiden Hochdruckspeichern den Abfluss des Kraftstoffes aus dem zweiten Hochdruckspeicher öffnet. Eine derartige Ausbildung hat den Vorteil, dass eine Überlastung bzw. ein zu hoher Druck im zweiten Hochdruckspeicher vermieden werden kann.

Insbesondere ist es dabei vorgesehen, dass der erste Hochdruckspeicher mit einem Druckregelventil gekoppelt ist, das mit einem Niederdruckbereich verbunden ist. Somit wird der Druck im ersten Hochdruckspeicher durch das Druckregelventil bestimmt, sodass der Druck im ersten Hochdruckspeicher ebenfalls einen bestimmten Wert nicht überschreiten kann.

Besonders bevorzugt ist es hierbei, dass das Druckregelventil von einer Steuereinrichtung des Kraftfahrzeuges elektrisch ansteuerbar ausgebildet ist. Ein Druckabbau lässt sich daher auf besonders einfache Weise erzielen, dass das Steuergerät das Druckregelventil ansteuert, welches daraufhin den Druck im ersten Hochdruckspeicher absenkt, worauf sich das Verhältnis zwischen dem Druck im zweiten Hochdruckspeicher und dem Druck im ersten Hochdruckspeicher vergrößert, was wiederum zur Folge hat, dass über die Druckreduzierungseinrichtung der Druck im zweiten Hochdruckspeicher in gewünschter Weise reduziert wird.

In einer weiteren Ausgestaltung der Erfindung ist es darüber hinaus vorgesehen, dass zwei insbesondere identisch ausgebildete Druckverstärkungseinrichtungen vorgesehen sind, die voneinander unabhängig ansteuerbar sind. Eine derartige Ausbildung hat den Vorteil, dass sie besonders zuverlässig arbeitet bzw. bei einer Funktionsstörung an einer Druckerhöhungseinrichtung der Druck mittels der zweiten Druckerhöhungseinrichtung zumindest auf einem bestimmten Niveau gehalten werden kann.

Weitere Vorteile, Merkmale und Einzelheiten der Erfindung ergeben sich aus der nachfolgenden Beschreibung bevorzugter Ausführungsbeispiele sowie anhand der Zeichnung. Diese zeigt in
- Fig. 1: ein erfindungsgemäßes, als Kraftstoffeinspritzsystem ausgebildetes Hydrauliksystem unter Verwendung einer Druckreduzierungseinrichtung in einer schematischen Darstellung.

In der Fig. 1 ist ein als Kraftstoffeinspritzsystem 10 ausgebildetes Hydrauliksystem 1 dargestellt. Das Kraftstoffeinspritzsystem 10 findet insbesondere Verwendung bei einer selbstzündenden Brennkraftmaschine 2, insbesondere einem Dieselmotor, welcher mehrere, z.B. sechs, von als Injektoren 3 ausgebildete Verbraucher zum Einspritzen von Kraftstoff in die Brennräume der Brennkraftmaschine 2 aufweist.

Ein derartiges, an sich bekanntes Kraftstoffeinspritzsystem 10 weist (neben anderen, aus Übersichtlichkeitsgründen nicht dargestellten Bauteilen, wie einem Kraftstofffilter, einem Wasserabscheider usw., die in der Praxis in der Regel vorhanden sind, jedoch zum Verständnis der Erfindung nicht erforderlich sind) einen Kraftstoffvorratsbehälter 11 auf, aus dem Kraftstoff mittels einer Hochdruckförderpumpe 12 in einen ersten Hochdruckspeicher 13 gefördert wird. Mittels einer derartigen, aus der Praxis bekannten Hochdruckförderpumpe 12 wird in dem ersten Hochdruckspeicher 13 beispielsweise ein Druck von 1500bar erzeugt.

Der erste Hochdruckspeicher 13 ist mit einem elektrisch ansteuerbaren Druckregelventil 14 ausgestattet, das beim Überschreiten eines bestimmten Druckes im ersten Hochdruckspeicher 13 einen Rückfluss von Kraftstoff aus dem ersten Hochdruckspeicher 13 in den Kraftstoffvorratsbehälter 11 ermöglicht. Das Druckregelventil 14 ist dabei mit einem nicht dargestellten Steuergerät des Kraftfahrzeuges verbunden und von diesem elektrisch ansteuerbar, das z.B. bei bestimmten Betriebszuständen, z.B. dem Abstellen der Brennkraftmaschine 2 oder aber bei einem Teillastbetrieb der Brennkraftmaschine 2, den Druck im ersten Hochdruckspeicher 13 herabregelt.

Der erste Hochdruckspeicher 13 ist mit zwei, identisch ausgebildeten, jedoch unabhängig voneinander betreibbaren, und in der Zeichnung nicht im Detail dargestellten Druckerhöhungseinrichtungen 17, 18 gekoppelt. Die beiden Druckerhöhungseinrichtungen 17, 18 sind jeweils mit einem 3/2-Steuerventil 19, 20 gekoppelt. Die beiden Ausgänge der Druckerhöhungseinrichtungen 17, 18 sind wiederum mit einem zweiten Hochdruckspeicher 22 für den Kraftstoff verbunden. Der zweite Hochdruckspeicher 22 ist als sogenanntes Rail ausgebildet und weist einen Drucksensor 23 auf. Von dem zweiten Hochdruckspeicher 22 geht jeweils eine Leitung 24 zu jedem der Injektoren 3 ab. Ferner weist jeder Injektor 3 eine Rücklaufleitung 16 auf, die den Injektor 3 mit dem Niederdruckbereich 5 des Kraftstoffeinspritzsystems 1 verbindet und den nicht benötigten Kraftstoff in den Kraftstoffvorratsbehälter 11 zurückgeführt wird.

Erfindungsgemäß ist es vorgesehen, dass die beiden Hochdruckspeicher 13 und 22 mit einer Druckverminderungseinrichtung 25 miteinander gekoppelt sind. Hierbei ist die Druckverminderungseinrichtung 25 insbesondere als mechanisch arbeitendes, insbesondere federbelastetes Differenzdrucküberströmventil 26 ausgebildet. Das Differenzdrucküberströmventil 26 weist eine Verbindungsleitung 27 auf, über die beispielsweise Leckageverluste des Differenzdrucküberströmventils 26 in einen Niederdruckbereich 5 des Kraftstoffeinspritzsystems 10 abgeleitet werden können. Der Niederdruckbereich 5 ist wiederum mit dem Kraftstoffvorratsbehälter 11 verbunden. Weiterhin ist im Differenzdrucküberströmventil 26 eine Verbindung 28 vorgesehen, die beim Ansprechen des Differenzdrucküberströmventils 26 einen Abfluss von Kraftstoff von dem zweiten Hochdruckspeicher 22 in den ersten Hochdruckspeicher 13 ermöglicht.

Die erste Druckverstärkungseinrichtung 17 weist Rückschlagventile 30, 31 auf, die ein Rückströmen von Kraftstoff von dem zweiten Hochdruckspeicher 22 in die erste Druckerhöhungseinrichtung 17 bzw. von der ersten Druckerhöhungseinrichtung 17 in den ersten Hochdruckspeicher 13 verhindert. Ebenso weist die zweite Druckerhöhungseinrichtung 18 Rückschlagventile 33, 34 auf, die ein Rückströmen von Kraftstoff vom zweiten Hochdruckspeicher 22 in die zweite Druckerhöhungseinrichtung 18 bzw. von der zweiten Druckerhöhungseinrichtung 18 in den ersten Hochdruckspeicher 13 verhindert.

In der in der Fig. 1 dargestellten Stellung der beiden 3/2-Steuerventile 19, 20 ist das Steuerventil 20 in der betätigten Stellung dargestellt, in der die zugeordnete zweite Druckerhöhungseinrichtung 18 somit in der Förderphase ihres Zyklusses ist. Die Druckerhöhungseinrichtung 18 fördert hierbei eine Kraftstoffmenge in Abhängigkeit ihres geometrischen Übersetzungsverhältnisses aus dem ersten Hochdruckspeicher 13 in den zweiten Hochdruckspeicher 22.

Das Steuerventil 19 ist hingegen in der unbetätigten Stellung dargestellt, in der die zugeordnete Druckerhöhungseinrichtung 17 in der Füllphase ihres Zyklusses ist. Sie befüllt dank der Federkraft den Hochdruckraum der Druckerhöhungseinrichtung 17 über das Rückschlagventil 30 mit Kraftstoff und nimmt nach vollständiger Befüllung wieder ihren Ausgangszustand an, in dem alle Volumina auf Systemdruckniveau liegen.

Falls nun ein Druckabbau gewünscht ist, werden die beiden Druckverstärkungseinrichtungen 17, 18 nicht betätigt, wobei die beiden Rückschlagventile 31, 34 in ihrer geschlossenen Stellung sind. Da an den Injektoren 3 keine oder nur eine sehr geringe Leckage auftritt, tritt zunächst nur ein geringer Druckabbau im zweiten Hochdruckspeicher 22 ein. Das Differenzdrucküberströmventil 26 ist aufgrund seines geometrischen Druckflächenverhältnisses und der Federwirkung geschlossen (1. Stellung). Wird nun mittels des Druckregelventils 14 infolge einer Ansteuerung über das Steuergerät der Druck in dem ersten Hochdruckspeicher 13 reduziert, reduziert sich auch die Schließkraft am Differenzdrucküberströmventil 26, und es kann öffnen (2. Stellung). Nun wird auch der Druck im zweiten Hochdruckspeicher 22 abgebaut, da Kraftstoff von dem zweiten Hochdruckspeicher 22 über die Verbindung 28 in den ersten Hochdruckspeicher 13 strömen kann. Somit wird in gewünschter Weise der Druck in dem zweiten Hochdruckspeicher 22 relativ rasch abgesenkt.

Zum Wiederaufbauen des Drucks in dem zweiten Hochdruckspeicher 22 muss das Druckregelventil 14 erneut geschlossen werden, wobei der Druck in dem ersten Hochdruckspeicher 13 infolge der Förderung mittels der Hochdruckförderpumpe 12 wieder ansteigt. Hierbei steigt der Druck so lange an, bis die auf das Differenzdrucküberströmventil 26 wirkende Druckkraft dieses verschließt und somit auch die Verbindung zwischen den beiden Hochdruckspeichern 13, 22. Hierbei stellt sich immer ein nahezu identisches Druckverhältnis zwischen den Drücken in den beiden Hochdruckspeichern 13, 22 ein, da nur das Druckflächenverhältnis am Differenzdrucküberströmventil 26 die Druckniveaus bestimmen. Somit bestimmen die Übersetzungsverhältnisse der aktivierten Druckerhöhungseinrichtungen 17, 18 das Druckverhältnis zwischen den beiden Hochdruckspeichern 13, 22 und das Differenzdrucküberströmventil 26 durch dessen Druckflächenverhältnis das Druckverhältnis zwischen den Hochdruckspeichern 13,22 im Druckabbau. Hierbei muss das Druckflächenverhältnis des Differenzdrucküberströmventils 26 größer sein als die Übersetzungsverhältnisse der aktivierten Druckerhöhungseinrichtungen 17, 18, da ansonsten auch während der Förderphase der Druckerhöhungseinrichtungen 17, 18 das Differenzdrucküberströmventil 26 öffnen würde, was den Wirkungsgrad ungünstig beeinflusst.

## Patentansprüche

1. Kraftstoffeinspritzsystem (10; 10a) für eine Brennkraftmaschine (2) mit einem Hydrauliksystem (1), mit einer mit einem ersten Hochdruckspeicher (13) verbundenen Pumpeinrichtung (12), die Druckmittel unter Drucksteigerung in den ersten Hochdruckspeicher (13) fördert, mit wenigstens einer Druckverstärkungseinrichtung (17, 18), die mit dem ersten Hochdruckspeicher (13) gekoppelt ist und die das im ersten Hochdruckspeicher (13) befindliche Druckmittel unter weiterer Drucksteigerung in einen zweiten Hochdruckspeicher (22) fördert, wobei wenigstens ein Verbraucher (3) von dem zweiten Hochdruckspeicher (22) mit Druckmittel versorgt wird, wobei zwischen den beiden Hochdruckspeichern (13, 22) wenigstens eine Ventileinrichtung (31, 34) mit der wenigstens einen Druckverstärkungseinrichtung (17, 18) gekoppelt ist, die einen Abfluss von Druckmittel von dem zweiten Hochdruckspeicher (22) in Richtung der wenigstens einen Druckverstärkungseinrichtung (17, 18) verhindert, wobei der zweite Hochdruckspeicher (22) mit einer Druckreduzierungseinrichtung (25; 25a) gekoppelt ist, mittels der Druckmittel aus dem zweiten Hochdruckspeicher (22) abströmen kann, so dass der Druck im zweiten Hochdruckspeicher (22) reduziert wird, wobei das Druckmittel Kraftstoff und der wenigstens eine Verbraucher ein Injektor (3) zum Einspritzen von Kraftstoff in einen Brennraum der Brennkraftmaschine (2) ist
**dadurch gekennzeichnet,**
**dass** die Druckreduzierungseinrichtung (25) zwischen den beiden Hochdruckspeichern (13, 22) angeordnet ist und vom zweiten Hochdruckspeicher (22) rückströmenden Kraftstoff in den ersten Hochdruckspeicher (13) abführt.

2. Kraftstoffeinspritzsystem nach Anspruch 1,
**dadurch gekennzeichnet,**
**dass** die Druckreduzierungseinrichtung (25; 25a) als zwischen zwei Stellungen schaltbares Überströmventil (26) ausgebildet ist.

3. Kraftstoffeinspritzsystem nach einem der Ansprüche 1 oder 2,
**dadurch gekennzeichnet,**
**dass** die Druckreduzierungseinrichtung (25; 25a) beim Überschreiten eines bestimmten Druckverhältnisses zwischen den beiden Hochdruckspeichern (13, 22) den Abfluss des Kraftstoffes aus dem zweiten Hochdruckspeicher (22) öffnet.

4. Kraftstoffeinspritzsystem nach Anspruch 3,
**dadurch gekennzeichnet,**
**dass** der erste Hochdruckspeicher (13) mit einem Druckregelventil (14) gekoppelt ist, das in einer geöffneten Stellung einen Rückfluss von Kraftstoff in den Niederdruckbereich (5) bewirkt.

5. Kraftstoffeinspritzsystem nach Anspruch 4,
**dadurch gekennzeichnet,**
**dass** das Druckregelventil (14) von einer Steuereinrichtung eines Kraftfahrzeuges elektrisch ansteuerbar ist.

6. Kraftstoffeinspritzsystem nach einem der Ansprüche 2 bis 5,
**dadurch gekennzeichnet,**
**dass** das Überströmventil (26) als mechanisch arbeitendes, insbesondere als federbelastetes Ventil ausgebildet ist.

7. Kraftstoffeinspritzsystem nach einem der Ansprüche 1 bis 6,
**dadurch gekennzeichnet,**
**dass** zwei insbesondere identisch ausgebildete Druckverstärkungseinrichtungen (17, 18) vorgesehen sind, die voneinander unabhängig ansteuerbar sind.

## Claims

1. Fuel injection system (10; 10a) for an internal combustion engine (2), having a hydraulic system (1), having a pump device (12), which is connected to a first high-pressure accumulator (13) and which delivers pressure medium into the first high-pressure accumulator (13) with an increase in pressure, having at least one pressure-boosting device (17, 18), which is coupled to the first high-pressure accumulator (13) and which delivers the pressure medium situated in the first high-pressure accumulator (13) into a second high-pressure accumulator (22) with a further increase in pressure, wherein at least one consumer (3) is supplied with pressure medium from the second high-pressure accumulator (22), wherein, between the two high-pressure accumulators (13, 22), at least one valve device (31, 34) is coupled to the at least one pressure-boosting device (17, 18), which at least one valve device prevents an outflow of pressure medium from the second high-pressure accumulator (22) in the direction of the at least one pressure-boosting device (17, 18), wherein the second high-pressure accumulator (22) is coupled to a pressure-reducing device (25; 25a) by means of which pressure medium can flow out of the second high-pressure accumulator (22) such that the pressure in the second high-pressure accumulator (22) is reduced, wherein the pressure medium is fuel and the at least one consumer is an injector (3) for injecting fuel into a combustion chamber of the internal combustion engine (2),
**characterized**
**in that** the pressure-reducing device (25) is arranged between the two high-pressure accumulators (13, 22) and discharges fuel flowing back from the second high-pressure accumulator (22) into the first high-pressure accumulator (13) .

2. Fuel injection system according to Claim 1,
**characterized**
**in that** the pressure-reducing device (25; 25a) is formed as an overflow valve (26) which is switchable between two positions.

3. Fuel injection system according to either of Claims 1 and 2,
**characterized**
**in that** the pressure-reducing device (25; 25a) opens up the outflow of the fuel from the second high-pressure accumulator (22) in the event of a certain pressure ratio between the two high-pressure accumulators (13, 22) being exceeded.

4. Fuel injection system according to Claim 3,
**characterized**
**in that** the first high-pressure accumulator (13) is coupled to a pressure regulating valve (14) which, in an open position, effects a return flow of fuel into the low-pressure region (5).

5. Fuel injection system according to Claim 4,
**characterized**
**in that** the pressure regulating valve (14) is electrically actuatable by a control device of a motor vehicle.

6. Fuel injection system according to one of Claims 2 to 5,
**characterized**
**in that** the overflow valve (26) is designed as a mechanically operating, in particular springloaded valve.

7. Fuel injection system according to one of Claims 1 to 6,
**characterized**
**in that** two pressure-boosting devices (17, 18) are provided which are in particular of identical design and which are actuatable independently of one another.

## Revendications

1. Système d'injection de carburant (10 ; 10a) pour un moteur à combustion interne (2) avec un système hydraulique (1), avec un dispositif de pompe (12) connecté à un premier accumulateur haute pression (13), qui refoule du fluide sous pression par augmentation de la pression dans le premier accumulateur haute pression (13), avec au moins un dispositif d'accroissement de la pression (17, 18) qui est accouplé au premier accumulateur haute pression (13) et qui refoule le fluide sous pression se trouvant dans le premier accumulateur haute pression (13), par augmentation supplémentaire de la pression, dans un deuxième accumulateur haute pression (22), au moins un consommateur (3) étant alimenté en fluide sous pression par le deuxième accumulateur haute pression (22), au moins un dispositif de soupape (31, 34) étant accouplé à l'au moins un dispositif d'accroissement de la pression (17, 18) entre les deux accumulateurs haute pression (13, 22), lequel dispositif d'accroissement de la pression empêche une sortie de fluide sous pression hors du deuxième accumulateur haute pression (22) dans la direction de l'au moins un dispositif d'accroissement de la pression (17, 18), le deuxième accumulateur haute pression (22) étant accouplé à un dispositif de réduction de la pression (25 ; 25a) au moyen duquel du fluide sous pression peut s'écouler hors du deuxième accumulateur haute pression (22), de telle sorte que la pression dans le deuxième accumulateur haute pression (22) soit réduite, le fluide sous pression étant du carburant et l'au moins un consommateur étant un injecteur (3) pour injecter du carburant dans une chambre de combustion du moteur à combustion interne (2),
**caractérisé en ce que**
le dispositif de réduction de la pression (25) est disposé entre les deux accumulateurs haute pression (13, 22) et du carburant reflue depuis le deuxième accumulateur haute pression (22) dans le premier accumulateur haute pression (13).

2. Système d'injection de carburant selon la revendication 1, **caractérisé en ce que** le dispositif de réduction de la pression (25 ; 25a) est réalisé sous forme de soupape de débordement (26) pouvant être commutée entre deux positions.

3. Système d'injection de carburant selon l'une quelconque des revendications 1 ou 2,
**caractérisé en ce que**
le dispositif de réduction de la pression (25 ; 25a), lors du dépassement d'un rapport de pression déterminé entre les deux accumulateurs haute pression (13, 22), ouvre l'évacuation du carburant hors du deuxième accumulateur haute pression (22).

4. Système d'injection de carburant selon la revendication 3,
**caractérisé en ce que**
le premier accumulateur haute pression (13) est accouplé à une soupape de régulation de la pression (14) qui, dans une position ouverte, provoque un reflux de carburant dans la région basse pression (5).

5. Système d'injection de carburant selon la revendication 4,
**caractérisé en ce que**
la soupape de régulation de la pression (14) peut être commandée électriquement par un dispositif de commande d'un véhicule automobile.

6. Système d'injection de carburant selon l'une quelconque des revendications 2 à 5,
**caractérisé en ce que**
la soupape de débordement (26) est réalisée sous forme de soupape fonctionnant mécaniquement, en particulier sous forme de soupape sollicitée par ressort.

7. Système d'injection de carburant selon l'une quelconque des revendications 1 à 6,
**caractérisé en ce que**
deux dispositifs d'accroissement de la pression (17, 18) notamment réalisés de manière identique sont prévus, lesquels peuvent être commandés indépendamment l'un de l'autre.
